# EUROPÄISCHE PATENTSCHRIFT

(11) **EP 2 344 343 B1**
(45) Veröffentlichungstag und Bekanntmachung des Hinweises auf die Patenterteilung: **27.01.2016**
(21) Anmeldenummer: 09778554.7
(22) Anmeldetag: 16.09.2009
(51) Int. Cl.: B42D 25/00, B42D 25/29

(54) **SICHERHEITSELEMENT-TRANSFERMATERIAL MIT MEHRSCHICHTIGEM TRÄGER**
SECURITY ELEMENT TRANSFER MATERIAL WITH MULTI-LAYERED CARRIER
MATÉRIAU DE TRANSFERT D'ÉLÉMENT DE SÉCURITÉ À SUPPORT MULTICOUCHE

(30) Priorität: 17.09.2008 DE 102008047641
(43) Veröffentlichungstag der Anmeldung: 20.07.2011
(73) Patentinhaber: Giesecke & Devrient GmbH, 81677 München (DE)
(72) Erfinder: HOFFMÜLLER, Winfried, 83646 Bad Tölz (DE); GREGAREK, André, 81671 München (DE)
(74) Vertreter: Wessely, Stephan
(86) Internationale Anmeldenummer: PCT/EP2009/006694
(87) Internationale Veröffentlichungsnummer: WO 2010/031543

(56) Entgegenhaltungen:
- EP-A- 0 420 261
- EP-A- 0 609 683
- DE-A1-102006 047 721

## Beschreibung

Die Erfindung betrifft ein Sicherheitselement-Transfermaterial mit einem Sicherheitselement-Schichtverbund, der eine Vielzahl von Schichten aufweist, und einem temporären Träger, der mit dem Sicherheitselement-Schichtverbund abtrennbar verbunden ist, zur Übertragung von Sicherheitselementen auf einen Wertgegenstand, wie ein Sicherheitspapier, ein Wertdokument oder einen Markenartikel, zur Echtheitssicherung des Wertgegenstands. Die Erfindung betrifft außerdem Verfahren zur Herstellung des Sicherheitselement-Transfermaterials, Verfahren zum Übertragen eines Sicherheitselements aus dem Sicherheitselement-Transfermaterial auf einen Wertgegenstand, und Wertgegenstände, die unter Verwendung des Sicherheitselement-Transfermaterials gegen Fälschung gesichert wurden.

Wertgegenstände, wie etwa Markenartikel oder Wertdokumente, insbesondere Banknoten, werden oft mit Sicherheitselementen ausgestattet, die eine Überprüfung der Echtheit des Wertgegenstands erlauben und die zugleich als Schutz vor unerlaubter Reproduktion dienen. Häufig werden die dafür verwendeten Sicherheitselemente nicht einzeln, sondern in Form von Transferbändern mit einer Vielzahl von als Transferelement ausgebildeten Sicherheitselementen bereitgestellt. Kennzeichnend für Transferbänder ist, dass die Sicherheitselemente auf einer Trägerschicht vorbereitet werden, wobei die Reihenfolge der Schichten der Transferelemente umgekehrt sein muss, wie sie später auf dem zu schützenden Gegenstand vorliegen soll. Die Trägerschicht wird beim Transfer typischerweise von dem Schichtaufbau der Sicherheitselemente abgezogen. Auf der der Trägerschicht entgegengesetzten Seite weisen die Transferbänder eine Klebeschicht auf, meist aus einem Heißsiegelklebstoff, der bei der Übertragung der Sicherheitselemente schmilzt und die Sicherheitselemente mit dem zu sichernden Gegenstand verklebt. Das Transferband wird mit der Heißsiegelklebeschicht auf den Gegenstand aufgelegt und mittels eines beheizten Transferstempels oder einer Transferrolle angepresst und in der Umrissform des erhitzten Transferstempels auf den Gegenstand übertragen. Transferelemente, Transferbänder und die Übertragung von Transferelementen auf Zielsubstrate sind beispielsweise in EP 0 420 261 B1 und WO 2005/108108 A2 beschrieben.

Anstelle der Formgebung der Transferelemente durch den Transferstempel beim Übertragungsprozess können die einzelnen Transferelemente auch bereits auf dem Transferband in der gewünschten Umrissform vorgefertigt vorliegen. Die Vorfertigung getrennter Einzel-Sicherheitselemente ist insbesondere dann sinnvoll, wenn die Sicherheitselemente einen Schichtaufbau haben, der eine exakte Durchtrennung des gesamten Schichtaufbaus während des Transferprozesses schwierig macht. Dies ist in aller Regel dann der Fall, wenn der Schichtaufbau des zu übertragenden Sicherheitselements ein Trägersubstrat, beispielsweise eine Kunststofffolie, enthält. Trägersubstrate innerhalb des Schichtaufbaus von Sicherheitselementen sind erforderlich, wenn die Sicherheitselemente besonders stabil ausgebildet werden müssen, beispielsweise wenn sie selbsttragend sein müssen, weil sie zum Verschließen einer durchgehenden Öffnung in dem zu sichernden Gegenstand verwendet werden sollen. Je nach Gegenstand und Größe der zu verschließenden Öffnung können dabei hohe Anforderungen an die Stabilität der Sicherheitselemente gestellt werden. Banknoten beispielsweise sind während ihrer Umlaufdauer hohen Beanspruchungen ausgesetzt, werden abgegriffen, geknickt und unter Umständen Nässe ausgesetzt. Die Sicherheitselemente müssen diesen Beanspruchungen genauso standhalten können wie das Banknotenpapier selbst, da ansonsten die Gefahr bestünde, dass nach einer gewissen Umlaufzeit die durchgehende Öffnung in der Banknote freigelegt wird.

Sicherheitselemente, deren Schichtaufbau ein stabiles Trägersubstrat, typischerweise eine Kunststofffolie, umfasst, müssen auf einem Transfermaterial als vorgefertigte Einzelelemente vorliegen, was bedeutet, dass die Umrissformen der Sicherheitselemente in dem Sicherheitselementmaterial vorab vorgeschnitten werden müssen. Das Vorschneiden kann beispielsweise mittels eines Lasers durchgeführt werden. Dabei ergibt sich das Problem, dass die Schnitttiefe sehr exakt kontrolliert werden muss, um einerseits den kompletten Schichtaufbau des Sicherheitselements zu durchtrennen, andererseits aber das Trägermaterial, das beim Transfer abgetrennt wird, nicht zu verletzen. Als Trägermaterialien werden üblicherweise Kunststofffolien verwendet. Kunststofffolien haben zwar einen hohen Einreißwiderstand, aber einen geringen Weiterreißwiderstand. Wenn sie angeschnitten werden, ist es kaum zu vermeiden, dass das als Endlosmaterial vorliegende Sicherheitselement-Transfermaterial im Lauf des Übertragungsprozesses der Sicherheitselemente auf Wertgegenstände an einigen Stellen reißt. Man muss auch berücksichtigen, dass es sich bei den zu durchtrennenden Schichtaufbauten bzw. nicht zu durchtrennenden Trägerfolien um Materialien mit Dicken im Mikrometerbereich handelt. Die Sicherheitselement-Schichtaufbauten haben typischerweise Dicken im Bereich von etwa 20 µm bis 30 µm, und die Trägerfolien haben typischerweise Dicken im Bereich von 10 µm bis 20 µm. Bei der hier erforderlichen Präzision ist es fast unmöglich, einen Schneidvorgang so durchzuführen, dass zwar der Sicherheitselement-Schichtverbund vollständig durchtrennt wird, der Schneidvorgang aber so rechtzeitig gestoppt wird, dass die Trägerfolie nirgendwo angeschnitten wird. Durch die teilweise angeschnittene Trägerfolie verliert das Sicherheitselement-Transfermaterial jedoch an Stabilität, reißt unter Umständen sogar, weshalb eine genaue und reibungslose Applikation der Sicherheitselemente aus dem Endlosmaterial auf die zu schützenden Produkte nicht mehr gewährleistet ist.

Aufgabe der vorliegenden Erfindung ist es daher, die Nachteile des Stands der Technik zu vermeiden und ein Sicherheitselement-Transfermaterial in Form eines Endlosmaterials bereitzustellen, in dem Sicherheitselemente in den gewünschten Umrissformen vorgeschnitten, und die vorgeschnittenen Elemente dann ohne Gefahr des Reißens des Trägermaterials auf zu sichernde Produkte übertragen werden können.

Aufgabe der vorliegenden Erfindung ist es insbesondere, ein derartiges Sicherheitselement-Transfermaterial in Form eines Endlosmaterials bereitzustellen, bei dem der Sicherheitselement-Schichtverbund ein Trägersubstrat umfasst, das den Sicherheitselementen ausreichende Stabilität verleiht, um sie als Abdeckelemente über durchgehenden Öffnungen in Wertgegenständen geeignet zu machen.

Die Aufgabe wird gelöst durch das Sicherheitselement-Transfermaterial gemäß dem Hauptanspruch. Weitere Gegenstände der Erfindung sind Verfahren zur Herstellung des Sicherheitselement-Transfermaterials, Verfahren zum Übertragen eines Sicherheitselements aus dem Sicherheitselement-Transfermaterial auf einem Wertgegenstand, und ein Wertgegenstand, der unter Verwendung des Sicherheitselement-Transfermaterials mit einem Sicherheitselement gesichert wurde, wie sie in den nebengeordneten Ansprüchen angegeben sind. Spezielle Ausführungsformen der Erfindung sind in den jeweiligen abhängigen Ansprüchen angegeben.

Das erfindungsgemäße Sicherheitselement-Transfermaterial ist typischerweise ein Endlosmaterial, meist ein Band mit mehreren hundert Metern Länge und einer Breite von einigen wenigen Millimetern/Zentimetern bis zu mehreren Metern. Das Sicherheitselement-Transfermaterial weist einen Sicherheitselement-Schichtverbund, d. h. das eigentliche SicherheitselementMaterial, und einen temporären Träger, d. h. das Material, auf dem die Sicherheitselemente "bevorratet" werden, auf.

Der Sicherheitselement-Schichtverbund weist eine Vielzahl von Schichten auf, wozu ein permanentes Trägersubstrat, typischerweise eine Kunststofffolie, eine Merkmalsschicht und eine Blickschicht gehören. Der Begriff "ein (einer, eine, eines)" ist bei der vorliegenden Erfindung als "mindestens ein" zu verstehen. Der Sicherheitselement-Schichtverbund kann also erforderlichenfalls auch mehrere permanente Trägersubstrate und/oder mehrere Merkmalsschichten enthalten. Üblicherweise enthält der Sicherheitselement-Schichtverbund tatsächlich mehrere Merkmalsschichten. Eine Merkmalsschicht (oder auch Funktionsschicht) ist eine Schicht, die visuell erkennbare oder maschinell nachweisbare Merkmale aufweist. Als Beispiele seien genannt Metallschichten, Schichten aus Metalleffektfarben, Schichten mit Farbpigmenten oder Fluoreszenzpigmenten, Flüssigkristall-Schichten, Beschichtungen mit Farbkippeffekt, Schichten mit Mattstrukturen, wie sie beispielsweise in WO 2007/107235 A1 offenbart sind, aufgedruckte farbige Motivschichten, Schichtkombinationen, wie beispielsweise eine mit einer bestimmten Farbe unterlegte Schicht mit Farbkippeffekt, Schichten mit Magnetpigmenten, etc. Die Materialien, Schichtfolgen und Auftragungsarten sind nicht in irgendeiner Weise eingeschränkt und es sind grundsätzlich alle Materialien und Methoden anwendbar, die einem Fachmann auf dem Gebiet der Sicherheitselemente bekannt sind. Der Begriff "permanentes" Trägersubstrat drückt aus, dass dieses Trägersubstrat bei der Übertragung des Sicherheitselements auf einen zu sichernden Gegenstand nicht entfernt wird, sondern vielmehr Bestandteil des Sicherheitselement-Schichtverbunds ist und auf den zu sichernden Gegenstand übertragen wird. Da die Sicherheitselemente bevorzugt zur Abdeckung von durchgehenden Öffnungen verwendet werden sollen, wobei das Vorliegen einer Öffnung erkennbar bleiben soll, ist es bevorzugt, transparente oder transluzente permanente Trägersubstrate zu verwenden. Geeignet sind beispielsweise Folien aus Polyester, wie Polyethylenterephthalat, aus Polyethylen oder Polypropylen. Unter der Blickschicht ist die Schicht zu verstehen, die nach der Übertragung eines Sicherheitselements auf einen Wertgegenstand einem Betrachter zugewandt ist. Die Blickschicht kann mit einer Merkmalsschicht oder dem permanenten Trägersubstrat identisch sein.

Ein geeigneter Schichtaufbau für den Sicherheitselement-Schichtverbund ist, lediglich beispielhaft und in keiner Weise beschränkend, derjenige der sogenannten L-LEAD(Longlasting Economical Anticopy Device)-Sicherheitselemente der Giesecke & Devrient GmbH. Derartige Sicherheitselemente haben einen Schichtaufbau mit zahlreichen funktionellen Schichten (Merkmalsschichten), unter anderem mit einem z. B. holographischen Sicherheitsmerkmal, Druckannahme-, Schutz- und Kaschierschichten, Farbschichten, fluoreszierenden Aufdrucken, etc. Die L-LEAD-Sicherheitselemente weisen auch ein permanentes Trägersubstrat auf.

Der Sicherheitselement-Schichtverbund ist mit einem temporären Träger entweder unmittelbar oder mittels einer Releaseschicht verbunden. Die Releaseschicht ist von konventioneller Art und erleichtert die Ablösung der Sicherheitselemente von dem temporären Träger beim Übertragungsvorgang auf einen Wertgegenstand. Der temporäre Träger befindet sich an der Seite des Sicherheitselement-Schichtverbunds, der nach der Übertragung der Sicherheitselemente einem Betrachter zugewandt ist.

Bei dem erfindungsgemäßen Sicherheitselement-Transfermaterial besteht der temporäre Träger aus einem Trägerschichtverbund. Der Trägerschichtverbund besteht aus mindestens zwei temporären Trägersubstraten, die mittels einer Klebstoffschicht fest verbunden sind. Die Bezeichnung "temporäre" Trägersubstrate drückt aus, dass diese Trägersubstrate im Gegensatz zum "permanenten" Trägersubstrat nicht Bestandteil der Sicherheitselemente sind. Geeignete Materialien für die temporären Trägersubstrate sind, wie beim permanenten Trägersubstrat, ebenfalls Kunststofffolien, wobei es hier natürlich unwesentlich ist, ob die Folien transparent sind oder nicht. Die Folien sollten möglichst dünn sein, d. h. Dicken im Bereich bis zu ca. 20 µm haben, dabei aber stabil und bevorzugt dehnbar sein, was eine präzise Übertragung der Sicherheitselemente beim maschinellen Übertragungsprozess erleichtert. Bezüglich der Dicke der temporären Trägersubstrate ist noch anzumerken, dass diese im Einzelfall auch dicker als ca. 20 µm sein können, nämlich z. B. dann, wenn das temporäre Trägersubstrat durch Verbinden zweier Folien bzw. Folienaufbauten gebildet wird.

Die temporären Trägersubstrate des Trägerschichtverbunds sind mittels einer Klebstoffschicht unlösbar miteinander verklebt. Unlösbar bedeutet in diesem Zusammenhang, dass die Verklebung beim Übertragungsprozess der Sicherheitselemente oder bei irgendwelchen Bearbeitungs- oder Behandlungsprozessen des Sicherheitselement-Transfermaterials nicht gelöst werden kann. Die Übertragung auf Wertgegenstände findet üblicherweise durch einen Vorgang des Heißsiegelns statt, weshalb thermoplastische Klebstoffe weniger geeignet sind, es sei denn, sie hätten sehr hohe Erweichungstemperaturen. Bevorzugt sind demnach z. B. lösemittelbasierte 2K-PU-Klebstoffe, deren Temperaturstabilität in der Regel ausreichend groß ist. Diese Klebstoffe sind im Allgemeinen vernetzt, aber nicht strahlenhärtend. Denkbar sind aber auch strahlenhärtende Klebstoffe, insbesondere Klebstoffe, die durch UV-Strahlung oder durch Elektronenstrahlung härtbar sind. Einzelheiten zu den geeigneten Kaschierklebern sind dem Fachmann bekannt.

Gemäß einer bevorzugten Ausführungsform werden "selbstheilende" Klebstoffe verwendet. Als selbstheilende Klebstoffe werden Klebstoffe bezeichnet, die nur langsam aushärten, so dass eine während des Aushärtsvorgangs beschädigte Klebstoffschicht noch reaktiv genug ist, um die Beschädigung im Laufe des weiteren Aushärtvorgangs rückgängig zu machen. Geeignete Klebstoffe sind tendenziell in der Klasse der kationisch härtenden Klebstoffe, zu finden, da die kationische Strahlenhärtung ein verhältnismäßig langsamer Prozess ist, der auch nach Bestrahlungsende noch eine gewisse Zeit weiterläuft.

Die erfindungsgemäße Ausbildung des temporären Trägers als Trägerschichtverbund vermeidet, dass beim Schneiden der Umrissformen der Sicherheitselemente die Stabilität des temporären Trägers durch Anschneiden des temporären Trägers beeinträchtigt wird. Ein vergleichbares Ergebnis kann nicht einfach dadurch erzielt werden, dass eine einzige temporäre Trägerfolie entsprechend dicker gestaltet wird, denn wie eingangs bereits erwähnt, haben Kunststofffolien einen geringen Weiterreißwiderstand, d. h. wenn eine Folie auch nur ganz geringfügig angeschnitten ist, reißt sie leicht weiter und unter Umständen vollständig durch. Anders bei dem erfindungsgemäßen Schichtverbund: Selbst wenn eines der temporären Trägersubstrate vollständig durchtrennt wird, bleibt das weitere temporäre Trägersubstrat (oder gegebenenfalls die weiteren temporären Trägersubstrate) in aller Regel unbeschädigt und dementsprechend stabil. Der Klebstoff bildet darüber hinaus noch eine zusätzliche "Pufferzone" zwischen den temporären Trägersubstraten.

Wenn ein selbstheilender Klebstoff verwendet wird und das Schneiden der Umrisse der Sicherheitselemente zu einem Zeitpunkt durchgeführt wird, zu dem der Klebstoff noch nicht vollständig ausgehärtet ist, können Schnitte in der Klebstoffschicht rückgebildet werden. Der noch plastische Klebstoff kann sogar in Schnitte in den temporären Trägersubstraten eindringen und diese ganz oder teilweise füllen oder zumindest soweit verkleben, dass die Stabilität der angeschnittenen temporären Trägersubstrate nicht nennenswert leidet.

Das Schneiden der Umrissformen der Sicherheitselemente wird bevorzugt mittels eines Lasers durchgeführt, da damit die beste Präzision erzielt werden kann. Unter "Schneiden" sind hierin jedoch generell alle einem Fachmann bekannten Verfahren zur Abgrenzung der einzelnen Sicherheitselemente aus dem Endlosmaterial zu verstehen, beispielsweise Stanzen. Wird zum Schneiden ein Laser eingesetzt, werden bevorzugt zusätzlich Maßnahmen getroffen, die geeignet sind, ein Tiefschneiden des Lasers zu verhindern. Derartige Maßnahmen sind beispielsweise das Vorsehen einer Laserschutzschicht zwischen dem ersten temporären Trägersubstrat und der Klebstoffschicht und/ oder zwischen dem zweitem temporären Trägersubstrat und der Klebstoffschicht. Beispielsweise können die temporären Trägersubstrate mit einem laserabsorbierenden oder einem laserreflektierenden Stoff bedampft werden. Zu Bedampfen, oder allgemein, mit einer Laserschutzschicht auszustatten, sind zumindest die Stellen, an denen später Laserschnitte durchgeführt werden sollen. Eine nur teilflächige Beschichtung kann sinnvoll sein, um Steuerlinien für die Steuerung des Übertragungsprozesses freizustellen. Für das Schneiden mit einem CO₂-Laser hat sich eine Bedampfung mindestens eines der temporären Trägersubstrate mit Kupfer bestens bewährt.

Alternativ oder zusätzlich kann der Klebstoff zwischen den temporären Trägersubstraten mit laserabsorbierenden oder laserreflektierenden Stoffen, beispielsweise mit Metallpigmenten, ausgestattet werden, wodurch das darunterliegende temporäre Trägersubstrat geschützt wird.

Der temporäre Träger besteht typischerweise aus einem Trägerschichtverbund mit zwei temporären Trägersubstraten, die mittels einer Klebstoffschicht verbunden sind. Der Trägerschichtverbund kann jedoch auch mehr als zwei temporäre Trägersubstrate umfassen, wobei jeweils zwei temporäre Trägersubstrate mittels einer Klebstoffschicht verbunden sind. Wesentlich ist, dass die Klebeverbindungen gewährleisten, dass der temporäre Träger stets als Schichtverbund zusammenhält und auch beim Übertragen der Sicherheitselemente auf Wertgegenstände als vollständiger Schichtverbund von den Sicherheitselementen abgetrennt werden kann. Je mehr Schichten der temporäre Träger aufweist, desto aufwendiger ist natürlich seine Herstellung. Gleichzeitig bietet sich jedoch die Möglichkeit, eine größere Anzahl an Laserschutzschichten vorzusehen. Generell sind jedoch zwei temporäre Trägersubstrate vollkommen ausreichend.

Die Laminatstruktur des temporären Trägers, gegebenenfalls mit einem selbstheilenden Klebstoff und/ oder Laserschutzschicht (en) und/ oder laserabsorbierenden oder laserreflektierenden Stoffen in der Klebstoffschicht, ermöglicht es, den temporären Träger insgesamt vergleichsweise dünn, daher flexibel und dennoch äußerst stabil auszubilden. Die Schichtdicken für den temporären Träger, d. h. den Trägerschichtverbund, liegen bevorzugt im Bereich von 20 µm bis 40 µm.

Die Herstellung des erfindungsgemäßen Sicherheitselement-Transfermaterials kann auf unterschiedliche Arten erfolgen. Gemäß einer Variante werden der Sicherheitselement-Schichtverbund und der Trägerschichtverbund jeweils getrennt hergestellt und dann miteinander verklebt, wobei die Herstellung des Sicherheitselement-Schichtverbunds in konventioneller Weise erfolgt. Der temporäre Träger wird hergestellt durch Verkleben der temporären Trägersubstrate mittels einer Klebstoffschicht. Wesentlich ist, dass die Klebstoffe zum Verkleben der temporären Trägersubstrate und zum Verbinden des Sicherheitselement-Schichtverbunds mit dem temporären Träger so gewählt werden, dass die Klebeverbindung zwischen den temporären Trägersubstraten unter Sicherheitselement-Übertragungsbedingungen (typischerweise Heißsiegeln) nicht gelöst werden kann, während die Verbindung zwischen Sicherheitselement-Schichtverbund und temporären Träger leicht gelöst wird.

Gemäß einer weiteren Variante wird zuerst der Sicherheitselement-Schichtverbund in konventioneller Weise hergestellt und auf dem Sicherheitselement-Schichtverbund der temporäre Träger aufgebaut. Dazu wird zunächst auf der Blickschicht des Sicherheitselement-Schichtverbunds (der Schicht, die später einem Betrachter zugewandt ist) ein erster lebstoff aufgetragen und ein temporäres Trägersubstrat damit verklebt. Auf dem temporären Trägersubstrat wird ein weiterer Klebstoff aufgetragen und mit diesem ein weiteres temporäres Trägersubstrat verklebt. Gegebenenfalls können weitere temporäre Trägersubstrate aufgeklebt werden. Wesentlich ist, dass die Klebstoffe so gewählt werden, dass der Sicherheitselement-Schichtverbund problemlos von dem Trägerschichtverbund abgelöst werden kann, während der Trägerschichtverbund stets und insbesondere unter Sicherheitselement-Übertragungsbedingungen fest verklebt bleibt, wie bei der vorangehenden Variante beschrieben. Der erste Klebstoff bildet also eine sogenannte "Releaseschicht".

Gemäß einer weiteren bevorzugten Ausführungsform wird zuerst der temporäre Träger hergestellt und darauf dann der Sicherheitselement-Schichtverbund Schicht für Schicht aufgebaut. Wie bereits für die vorausgehenden Ausführungsformen beschrieben, wird der temporäre Träger hergestellt durch unlösbares Verkleben von mindestens zwei, und bevorzugt zwei temporären Trägersubstraten zu einem Trägerschichtverbund. Darauf wird der Sicherheitselement-Schichtverbund in an sich konventioneller Weise aufgebaut, wobei zunächst auf einem der temporären Trägersubstrate eine Releaseschicht aufgetragen werden kann und darauf dann die erste Sicherheitselementschicht (die später dem Betrachter zugewandte Blickschicht) aufgetragen wird. Die Releaseschicht kann bei dieser Herstellungsart auch weggelassen werden, wenn die Art der Blickschicht beim Sicherheitselement-Übertragungsprozess eine leichte Abtrennung von dem temporären Träger gestattet. Dies ist insbesondere dann der Fall, wenn die Blickschicht eine Lackschicht mit geringer Haftung an Kunststofffolien, wie sie für die temporären Trägersubstrate verwendet werden, ist. Geeignete Lacke sind beispielsweise die zur Einprägung von Diffraktionsstrukturen verwendeten Prägelacke. Erforderlichenfalls kann das zu beschichtende temporäre Trägersubstrat auch haftungsverringernd vorbehandelt werden. Generell ist anzumerken, dass die vorstehend genannte Ausführungsform gegenwärtig gegenüber den anderen Herstellungsvarianten bevorzugt ist, insbesondere wenn der Sicherheitselement-Schichtverbund ohne Releaseschicht auf dem temporären Trägersubstrat angeordnet wird. Wie weiter unten noch erläutert wird, ist der Verzicht auf eine Releaseschicht zwischen Sicherheitselement-Schichtverbund und temporären Träger insbesondere bei der Verwendung eines oder mehrerer UV-Prägelackschichten als Blickschicht möglich; wobei zum mehrschichtigen Prägelack Einzelheiten der EP 1 879154 A2 entnommen werden können (siehe auch weiter unten).

Anzumerken ist noch, dass in einer bevorzugten Variante des letztgenannten Verfahrens das zweite temporäre Trägersubstrat und das erste temporäre Trägersubstrat erst miteinander verklebt werden, nachdem die Blickschicht und weitere Schichten des Sicherheitselement-Teilelements auf dem ersten temporären Träger angeordnet wurden, wodurch das zweite temporäre Trägersubstrat vor thermischen oder Strahlungsbelastungen, insbesondere im Zusammenhang mit der Prägung der Prägelackschicht geschützt ist. Ferner ist es nach einer weiteren Variante denkbar, das zweite temporäre Trägersubstrat und die weiteren Schichten des Sicherheitselement-Teilelements z. B. ein permanentes Trägersubstrat, im Wesentlichen gleichzeitig aufzubringen.

Gemäß einer besonders bevorzugten Ausführungsform der vorliegenden Erfindung wird als erste Sicherheitselementschicht auf dem temporären Träger eine Prägelackschicht gemäß dem in der EP 1 879 154 A2 beschriebenen Verfahren aufgebracht. Bei dem Verfahren wird die Prägelackschicht in mehreren Schritten nass-zu-nass aufgebracht, d. h. es wird zuerst eine erste Prägelackschicht auf den temporären Träger aufgebracht, die erste Schicht gegebenenfalls teilweise, aber nicht vollständig, gehärtet, darauf dann eine zweite Prägelackschicht und gegebenenfalls weitere Prägelackschichten aufgebracht, dann zumindest die oberste Schicht der Beschichtung mit einer Mikrostruktur geprägt, und anschließend die gesamte Beschichtung gehärtet. Anschließend kann die Mikrostruktur mit einer geeigneten Beschichtung ausgestattet, beispielsweise metallisiert werden. Bezüglich der Herstellung der Prägelackschicht wird der Offenbarungsgehalt der EP 1 879 154 A2 insoweit in die vorliegende Beschreibung aufgenommen.

Die Ausbildung der Prägelackschicht unmittelbar auf dem temporären Träger ohne Zwischenschaltung einer wärmeaktivierbaren Releaseschicht vermeidet das Problem, dass unter Umständen eine undefinierte Spaltung der Releaseschicht stattfindet. Releaseschichten können auch zu Problemen führen, wenn die Blickschicht nach der Übertragung des Sicherheitselements auf einen Wertgegenstand noch weiterbehandelt, beispielsweise bedruckt, werden soll. Eine Überdruckung von Releaseschichten bzw. von Schichten, die Reste von Releaseschichten aufweisen, führt oft zu unsauberen Druckbildern.

Auf der der Blickschicht entgegengesetzt angeordneten Schicht des Sicherheitselement-Schichtverbunds wird bevorzugt eine Heißsiegelkleberschicht zur Verklebung mit einem Wertgegenstand aufgetragen. Geeignete Heißsiegelkleber sind einem Fachmann bekannt. Bevorzugt werden Heißsiegelkleber verwendet, die nach den physikalischen Trocknen, bzw. bei Schmelzklebstoffen nach dem Erkalten, bei Raumtemperatur im Wesentlichen tackfreie Beschichtungen bilden. Derartige Heißsiegelkleber sind deshalb bevorzugt, weil das Sicherheitselement-Transfermaterial üblicherweise nicht unmittelbar nach der Herstellung weiterverwendet wird, sondern gelagert wird, was ein Aufwickeln des Endlosmaterials erfordert. Eine nicht tackfreie Heißsiegelkleberschicht würde zu einem Verblocken der aufgewickelten Sicherheitselement-Transfermaterialbahnen führen. Tackfreiheit liegt vor, wenn Sicherheitselement-Transfermaterial-Stücke von etwa 100 cm², die gestapelt und mit einem Gewicht von 10 kg belastet und 72 Stunden lang bei 40 °C gelagert werden, danach ohne Beschädigung mühelos voneinander trennbar sind. Bezüglich der Heißsiegelkleberschicht ist generell anzumerken, dass diese mit Vorteil erst aufgebracht wird, nachdem die erforderlichen Schritte zum Verbinden der Sicherheitselement-Teilelementschichten bzw. der Schichten des temporären Trägersubstrats durchgeführt wurden. Da das Verbinden der genannten Schichten in der Regel bei erhöhter Temperatur und/oder Druck erfolgt, ist es sinnvoll, die wärme- und/oder druckempfindliche Heißsiegelkleberschicht erst nach dem Verbinden dieser Schichten aufzubringen.

Das Sicherheitselement-Transfermaterial kann nun zwischengelagert oder sofort weiterverarbeitet werden. Als nächstes werden in dem Sicherheitselement-Schichtverbund die späteren Sicherheitselemente ausgeschnitten, d. h. es werden die Umrissformen der späteren Sicherheitselemente in den Sicherheitselement-Schichtverbund eingeschnitten, wobei die Schnitte bevorzugt den gesamten Sicherheitselement-Schichtverbund vollständig durchtrennen. "Schneiden" umfasst in diesem Zusammenhang jede Form der Durchtrennung, also beispielsweise auch Stanzen. Die präziseste und deshalb bevorzugteste Art des Schneidens ist das Schneiden mit einem Laser. Auch beim Laserschneiden lässt es sich jedoch nicht vermeiden, dass der temporäre Träger angeschnitten wird. Wenn der temporäre Träger jedoch erfindungsgemäß als Schichtverbund ausgebildet ist, hat ein Anschneiden des Schichtverbunds keine die Stabilität des Schichtverbunds insgesamt beeinträchtigenden Wirkungen. Der Schneideprozess kann so präzise gesteuert werden, dass zumindest das von dem Sicherheitselement-Schichtverbund am weitesten entfernte temporäre Trägersubstrat unverletzt bleibt und den temporären Träger stabil hält. Außerdem können zusätzlich Maßnahmen zur Stabilisierung des temporären Trägers bzw. zur Vermeidung eines Tiefschneidens getroffen werden, wie die vorstehend bereits ausgeführte Verwendung selbstheilender Klebstoffe und die Anbringung von Laserschutzschichten. Es versteht sich, dass bei Verwendung eines selbstheilenden Klebstoffs das Schneiden der Sicherheitselement-Umrissformen zu einem Zeitpunkt erfolgen sollte, zu dem der Klebstoff noch nicht vollständig ausgehärtet ist.

In vorteilhafter Weise kann eine präzise Steuerung des Schneideprozesses dadurch erfolgen, dass ein temporäres Trägersubstrat oder eine Klebstoffschicht einen lasersensitiven Farbstoff aufweist. Die Farbe des lasersensitiven Farbstoffes schlägt aufgrund der Laserenergie und/oder der Wellenlänge des Lasers um, oder der lasersensitive Farbstoff reagiert auf die beim Laserschneiden erzeugte Wärme z.B. durch Verdampfung. Dadurch ergeben sich die folgenden vier Variationsmöglichkeiten zur präzisen Steuerung des Schneideprozesses:

Variationsmöglichkeit 1 zur präzisen Steuerung des Schneideprozesses: Das temporäre Trägersubstrat (18 in der unten beschriebenen Fig. 4b), das durch den Laser nicht beschädigt werden darf, wird mit einem lasersensitiven Farbstoff versehen. Wird das temporäre Trägersubstrat durch den Laser trotzdem beschädigt, verfärbt sich der Farbstoff, was von einem Sensor erkannt werden kann. Auf diese Weise lässt sich der Bereich mit dem beschädigten temporären Trägersubstrat als Ausschuß, d.h. als auszusortierende Ware, markieren. Ferner kann auf diese Weise eine Meldung an den Maschinenführer erfolgen, dass die Toleranzgrenze überschritten ist und der Laser nachreguliert werden muss, z.B. indem die Laserleistung zurückgenommen und/oder die Ablenkgeschwindigkeit des Lasers erhöht wird. Unter dem Begriff Ablenkgeschwindigkeit ist hierbei die Geschwindigkeit, mit der der Laser über das Werkstück geführt wird, zu verstehen. Eine Nachregulierung des Lasers kann auch automatisch über eine geeignete Sensorik erfolgen.

Variationsmöglichkeit 2 zur präzisen Steuerung des Schneideprozesses: Die Klebstoffschicht (19 in der unten beschriebenen Fig. 4b) des Trägerschichtverbundes, die vom Laser zuletzt beschädigt werden darf, bevor der Laser ein unter der Klebstoffschicht liegendes temporärers Trägersubstrat beschädigt, wird mit einem lasersensitiven Farbstoff versehen. Verfärbt sich der Farbstoff, kann dies von einem Sensor erfasst werden. Auf diese Weise kann eine Meldung an den Maschinenführer erfolgen, dass nahe an der Toleranzgrenze gearbeitet wird und der Laser nachreguliert werden muss, z.B. indem die Laserleistung zurückgenommen und/oder die Ablenkgeschwindigkeit des Lasers erhöht wird. Eine Nachregulierung des Lasers kann auch automatisch über eine geeignete Sensorik erfolgen.

Variationsmöglichkeit 3 zur präzisen Steuerung des Schneideprozesses: Der Sicherheitselement-Schichtverbund ist mit dem temporären Träger über eine Releaseschicht (9 in der unten beschriebenen Fig. 4d) verbunden, die durch den Laser beschädigt werden muss. Die Releaseschicht wird mit einem lasersensitiven Farbstoff versehen. Verfärbt sich der Farbstoff nicht, ist der Schneideprozess unvollständig und der Bereich als Ausschuß markiert. Auf diese Weise kann eine Meldung an den Maschinenführer erfolgen, dass die Toleranzgrenze unterschritten und der Laser nachreguliert werden muss, z.B. indem die Laserleistung erhöht und/oder die Ablenkgeschwindigkeit des Lasers verringert wird. Eine Nachregulierung des Lasers kann auch automatisch über eine geeignete Sensorik erfolgen.

Variationsmöglichkeit 4 zur präzisen Steuerung des Schneideprozesses: Innerhalb eines Trägerschichtverbundes mit mehreren Klebstoffschichten wird die Klebstoffschicht (17" in der unten beschriebenen Fig. 5), die durch den Laser beschädigt werden darf, mit einem lasersensitiven Farbstoff versehen. Verfärbt sich der Farbstoff, kann dies von einem Sensor erfasst werden und eine Meldung an den Maschinenführer erfolgen, dass nahe an der Toleranzgrenze gearbeitet wird und nachreguliert werden muss, z.B. indem die Laserleistung erhöht und/oder die Ablenkgeschwindigkeit des Lasers verringert wird. Eine Nachregulierung des Lasers kann auch automatisch über eine geeignete Sensorik erfolgen.

Eine präzise Steuerung des Schneideprozesses lässt sich auch durch eine Kombination aus mehreren der vorstehend beschriebenen Variationsmöglichkeiten erreichen. Aus praktischen Gründen wird allerdings die oben beschriebene Variationsmöglichkeit 1 bevorzugt.

Auch im Falle eines Schneideprozesses durch Stanzen kann eine präzise Steuerung des Schneideprozesses durch die vorstehend beschriebenen vier Variationsmöglichkeiten erfolgen. Allerdings wird hierbei in vorteilhafter Weise ein verkapselter Farbstoff eingesetzt, der durch den Schnitt der Stanze ausblutet.

Nach dem Schneiden der Sicherheitselement-Umrissformen, und gegebenenfalls nach dem Aushärten des selbsthärtenden Klebstoffs, der die temporären Trägersubstrate verklebt, wird das überschüssige Sicherheitselement-Schichtverbundmaterial, d. h. das Schichtverbundmaterial außerhalb der Umrissformen der Sicherheitselemente, entfernt, so dass sich nur noch die Sicherheitselemente selbst auf dem temporären Träger befinden, die Sicherheitselemente auf dem temporären Träger also voneinander beabstandet vorliegen. Das Sicherheitselement-Transfermaterial besteht nun aus dem temporären Träger mit den als Transferelemente ausgebildeten Sicherheitselementen, d. h. die Schichtreihenfolge der Sicherheitselemente ist umgekehrt wie die Schichtreihenfolge, die nach der Übertragung der Sicherheitselemente auf dem geschützten Gegenstand vorliegt. Das Entfernen des überschüssigen Sicherheitselement-Schichtverbundmaterials wird auch als "Abgittern" bezeichnet, da das überschüssige Sicherheitselement-Schichtverbundmaterial ein zusammenhängendes Gitter (mit Ausnehmungen in Form der auf dem temporären Träger verbliebenen Sicherheitselemente) bildet, welches analog einer Trennwicklung von dem temporären Träger abgezogen/entfernt werden kann.

Das Übertragen der Sicherheitselemente von dem Sicherheitselement-Transfermaterial auf Wertgegenstände, insbesondere ein Sicherheitspapier oder ein Wertdokument, erfolgt bevorzugt durch Heißsiegeln. Dabei werden bevorzugt sowohl das Sicherheitselement-Transfermaterial als auch der Wertgegenstand als Bandmaterial eingesetzt. Die Bandmaterialien werden in der passenden Position zusammengeführt, beispielsweise in einem Walzenspalt, wobei die Sicherheitselemente mit den Wertgegenständen verkleben. Bevorzugt erfolgt die Verklebung mittels Heißsiegelkleber, also unter erhöhter Temperatur. Nach dem Verkleben der Sicherheitselemente mit den Wertgegenständen wird der temporäre Träger als vollständiger Trägerschichtverbund von den übertragenen Sicherheitselementen abgetrennt, beispielsweise durch Trennwicklung. Die Sicherheitselemente können beliebige Formen und an sich auch beliebige Größen haben. Bevorzugte Ausgestaltungen sind Etiketten, Folienpatche oder sonstige flächige Sicherheitselemente.
Die Abmessungen werden wesentlich von dem zu schützenden Wertgegenstand mitbestimmt. Bevorzugt weisen die Sicherheitselemente eine Dicke von 1 µm bis 100 µm, besonders bevorzugt eine Dicke von 2 µm bis 50 µm, auf. Dabei handelt es sich um die bei der Ausstattung von Wertdokumenten und Sicherheitspapieren mit Sicherheitselementen bevorzugten, weil leicht handhabbaren Dicken der Sicherheitselemente. Flächenmäßig sind in der Regel Formate von einigen Quadratmillimetern bis einigen Quadratzentimetern oder größer sinnvoll.

Das erfindungsgemäße Sicherheitselement-Transfermaterial ist grundsätzlich zur Produktsicherung von Waren beliebiger Art geeignet, insbesondere für die Echtheitssicherung von Sicherheitspapieren und Wertdokumenten. Unter dem Begriff "Sicherheitspapier" wird eine noch nicht umlauffähige Vorstufe zu einem Wertdokument verstanden, die neben dem Sicherheitselement weitere Echtheitsmerkmale aufweisen kann. Sicherheitspapier liegt üblicherweise als Endlosmaterial vor und wird zu einem späteren Zeitpunkt weiterverarbeitet. Wertdokumente sind insbesondere Banknoten, Urkunden, Schecks, Ausweisdokumente, Ausweiskarten, Kreditkarten und Ähnliches.

Mit besonderem Vorteil wird das erfindungsgemäße Sicherheitselement-Transfermaterial, das Sicherheitselemente aufweist, die aufgrund ihres permanenten Trägersubstrats eine besondere Stabilität besitzen, verwendet, um durchgehende Öffnungen in Wertdokumenten zu verschließen. Wenn das permanente Trägersubstrat der Sicherheitselemente transparent ist, können die Funktionsschichten (Merkmalsschichten) so gestaltet werden, dass ein Betrachter zumindest in Teilbereichen durch das Sicherheitselement hindurchsehen kann.

Eine Öffnung in einem Sicherheitspapier oder einem Wertdokument kann bereits bei der Herstellung des Sicherheitspapiers oder Wertdokuments erzeugt werden und weist dann einen faserigen, unregelmäßigen Rand auf. Ein solcher Rand ist charakteristisch für die bereits bei der Blattbildung hergestellten Öffnungen und kann nicht nachträglich erzeugt werden. Einzelheiten zur Herstellung derartiger unregelmäßiger Ränder können der Druckschrift WO 03/054297 A2 entnommen werden, deren Offenbarungsgehalt insoweit in die vorliegende Beschreibung aufgenommen wird. In anderen Ausgestaltungen wird die Öffnung erst nach der Papierherstellung durch Stanzen oder Schneiden, beispielsweise durch Laserstrahlschneiden, erzeugt.

Die vorliegende Erfindung wird nachfolgend anhand von Figuren noch weiter veranschaulicht. Es wird darauf hingewiesen, dass die Figuren nicht maßstabs- und nicht proportionsgetreu sind. Ferner sind bestimmte, in einer Figur offenbarte Merkmale nicht nur in Kombination mit den übrigen in der entsprechenden Figur offenbarten Merkmalen anwendbar. Vielmehr können im Zusammenhang mit einer speziellen Ausführungsform beschriebene Merkmale jeweils unabhängig mit Merkmalen aus anderen Ausführungsformen kombiniert werden bzw. ganz allgemein bei dem erfindungsgemäßen Sicherheitselement-Transfermaterial zur Anwendung kommen.

Es zeigen:
- Fig. 1: einen Querschnitt durch ein Sicherheitselement-Transfermaterial des Stands der Technik,
- Fig. 2: eine Aufsicht auf ein Sicherheitselement-Transfer-material, wie es in Fig.1, Fig. 4a bis 4d und Fig. 5 dargestellt ist,
- Fig. 3: eine Aufsicht auf ein Wertdokument mit einem Sicherheitselement aus einem erfindungsgemäßen Sicherheits-element-Transfermaterial,
- Fig. 4a bis Fig. 4d: Verfahrensstadien bei der Herstellung eines erfindungsgemäßen Sicherheitselement-Transfermaterials, jeweils dargestellt im Querschnitt entlang der Linie A-A' von Fig. 2, und
- Fig. 5: eine spezielle Ausführungsform eines erfindungsgemäßen Sicherheitselement-Transfermaterials, dargestellt im Querschnitt entlang der Linie A-A' von Fig. 2.

In den Figuren bezeichnen gleiche Bezugsziffern jeweils gleiche oder einander entsprechende Bestandteile.

Fig. 1 zeigt ein Sicherheitselement-Transfermaterial des Stands der Technik, dargestellt im Querschnitt entlang der Linie A-A' von Fig. 2. Das Sicherheitselement-Transfermaterial weist einen temporären Träger 16 auf, sowie einen Sicherheitselement-Schichtverbund 15, bestehend aus den Merkmalsschichten 4, 5 und 2, dem permanenten Trägersubstrat 3, einer Kleberschicht 6, einer Primerschicht 7 und einer Heißsiegelklebstoffschicht 8. Die Merkmalsschicht 4 ist die Blickschicht, d. h. nach der Übertragung der Sicherheitselemente auf Wertgegenstände ist sie den Betrachtern zugewandt. Die Schicht 4 ist hier eine teilflächig aufgebrachte Flüssigkristallschicht, wobei die Bereiche 4' die Flüssigkristallbereiche sind. Eine weitere Merkmalsschicht ist ein metallisiertes Hologramm, bestehend aus der Prägelackschicht 5 und der aufgedampften Metallschicht 2. Die Metallschicht 2 weist Aussparungen 2' auf, die eine Negativschrift bilden. Die Metallisierung 2 ist im Wesentlichen nur in den Bereichen des Sicherheitselement-Transfermaterials, das die späteren Sicherheitselemente bildet, vorgesehen. Der Sicherheitselement-Schichtverbund 15 und der temporäre Träger 16 sind mittels einer Releaseschicht 9 verbunden, auf die, wie bereits erwähnt, in einer besonders vorteilhaften Ausführungsform auch verzichtet werden kann.

Die Linien 20 und 20' deuten an, wie der Sicherheitselement-Schichtverbund eingeschnitten wird, um die Sicherheitselemente in ihren Umrissformen vorzuschneiden. Wie man sieht, dringen die Schnitte 20 und 20' in die Kunststofffolie, die den temporären Träger 16 bildet, ein. Die Kunststofffolie wird durch die Schnitte destabilisiert und kann bei leichten Dehnungen, wie sie im Laufe des Übertragungsprozesses der Sicherheitselemente praktisch unvermeidbar sind, an den Stellen der Einschnitte leicht reißen.

Fig. 2 stellt ein Sicherheitselement-Transfermaterial, in dem die Sicherheitselemente vorgeschnitten sind, in Aufsicht dar. In der Aufsicht-Ansicht ist nicht erkennbar, ob es sich um ein Sicherheitselement-Transfermaterial des Stands der Technik, wie in Fig. 1 als Querschnitt eines Teilbereichs entlang der Linie A-A' dargestellt, oder um ein erfindungsgemäßes Sicherheitselement-Transfermaterial 1, wie in den Figuren 4a bis 4d und Fig. 5, jeweils als Querschnitt eines Teilbereichs entlang der Linie A-A' dargestellt, handelt.

Fig. 3 ist eine Aufsicht auf ein Wertdokument, das ein Sicherheitselement 10 aus einem erfindungsgemäßen Sicherheitselement-Transfermaterial 1 aufweist. Die Figuren 2 und 3 werden später noch näher erläutert.

Fig. 4a zeigt einen Querschnitt durch einen Teilbereich eines erfindungsgemäßen Sicherheitselement-Transfermaterials 1 entlang der Linie A-A' von Fig. 2. Die Darstellung entspricht der Darstellung des Sicherheitselement-Transfermaterials des Stands der Technik von Fig. 1. Der Aufbau des Sicherheitselement-Schichtverbunds 15 ist derselbe wie bei dem in Fig. 1 dargestellten Sicherheitselement-Transfermaterial des Stands der Technik. Auch bei dem erfindungsgemäßen Sicherheitselement-Transfermaterial 1 ist der Sicherheitselement-Schichtverbund 15 mittels einer Releaseschicht 9 mit einem temporären Träger 16 verbunden, wobei auf die Releaseschicht 9, wie bereits erwähnt, in einer besonders vorteilhaften Ausführungsform auch verzichtet werden kann. Im Unterschied zu dem Sicherheitselement-Transfermaterial des Stands der Technik handelt es sich hier jedoch nicht um eine einzige Folie, sondern um einen Trägerschichtverbund aus einem ersten temporären Trägersubstrat 17 und einem zweiten temporären Trägersubstrat 18, die mittels einer Klebstoffschicht 19 unlösbar verbunden sind. Die beiden temporären Trägersubstrate sind Kunststofffolien, beispielsweise Folien aus PET, und die Klebstoffschicht 19 besteht aus einem kationisch strahlenhärtbaren Klebstoff, beispielsweise UVCS0002 von XSYS. Besonders gut geeignet sind darüber hinaus 2K-PU-Systeme als Klebstoff. Der Sicherheitselement-Schichtverbund 15 besitzt eine Gesamtdicke von ca. 25 µm, die PET-Folien 17 und 18 besitzen jeweils eine Dicke von ca. 12 µm, und die Klebstoffschicht 19 besitzt im trockenen Zustand eine Dicke von ca. 3 µm.

Die Figuren 4b bis 4d zeigen jeweils dieselbe Ansicht wie Fig. 4a, jedoch in weiteren Bearbeitungszuständen des erfindungsgemäßen Sicherheitselement-Transfermaterials 1.

Fig. 4b zeigt das Sicherheitselement-Transfermaterial, nachdem mittels eines CO₂-Lasers (Wellenlänge 10.600 nm) die Umrissformen 21 (siehe Fig. 2) der späteren Sicherheitselemente 10 in den Sicherheitselement-Schichtverbund 15 eingeschnitten wurden. Die Schnitte sind als Linien 20, 20' dargestellt. Der Schnitt 20 durchtrennt nicht nur den Sicherheitselement-Schichtverbund 15, sondern auch das erste temporäre Trägersubstrat 17, und an der Stelle 20' dringt der Schnitt bis weit in die Klebstoffschicht 19 vor.

Wenn in dem erfindungsgemäßen Sicherheitselement-Transfermaterial 1 die Umrissformen 21 zu einem Zeitpunkt eingeschnitten wurden, zu dem der Klebstoff der Schicht 19 noch nicht vollständig ausgehärtet war, erreicht man nach einer gewissen Zeit den in Fig. 4c dargestellten Zustand. Wie aus Fig. 4c ersichtlich, ist der Einschnitt 20' in der Klebstoffschicht 19 vollständig ausgeheilt. Die Schnitte 20 und 20' in dem temporären Trägersubstrat 17 sind noch deutlich erkennbar, aber wenn das Schneiden der Umrissformen frühzeitig genug erfolgt, ist der Klebstoff der Schicht 19 noch ausreichend flüssig und reaktiv, dass er zumindest ein Stück weit in die Schnitte des temporären Trägersubstrats 17 eindringt und die Schnitte verklebt.

Anschließend wird das überschüssige Material des Sicherheitselement-Schichtverbunds 15, in den Querschnittsdarstellungen das Material zwischen den Schnitten 20 und 20', entfernt, wodurch in dem Sicherheitselement-Schichtverbund 15 Lücken 22 entstehen. Dieser Zustand ist in Fig. 4d gezeigt. Beidseitig der Lücke 22 befinden sich Sicherheitselemente 10. In der Aufsicht-Darstellung der Fig. 2 ist erkennbar, dass die Sicherheitselemente 10, in Fig. 2 dargestellt als ihre Umrisse 21, nun "Inseln" auf den temporären Träger 16 darstellen. Die Inseln werden umgeben von Bereichen 22, in denen sich kein Sicherheitselement-Schichtverbundmaterial mehr befindet. Fig. 2 zeigt das erfindungsgemäße Sicherheitselement-Transfermaterial 1 als ein Endlosband, bei dem sich in Richtung der Breite jeweils nur ein Sicherheitselement befindet. In der Praxis können die Endlosbänder breiter sein und eine Vielzahl von nebeneinander angeordneten Sicherheitselementen umfassen.

Fig. 5 zeigt eine spezielle Ausführungsform des erfindungsgemäßen Sicherheitselement-Transfermaterials 1, wobei ein Zustand dargestellt ist, der dem in Fig. 4b dargestellten Zustand entspricht. Bei dem in Fig. 5 dargestellten Sicherheitselement-Transfermaterial besteht der temporäre Träger 16 aus drei temporären Trägersubstraten 17', 17"' und 18, die mittels Klebstoffschichten 17" und 19 dauerhaft zu einem Trägerschichtverbund verbunden sind. Die Schichten 17', 17" und 17"' sind jeweils sehr dünn, und die Klebstoffschicht 17" enthält Kupfer in Pigmentform, das Laserstrahlen reflektiert, um die Schnitttiefe zu begrenzen. Wie ersichtlich, dringt zumindest der Schnitt 20' nicht tief in den temporären Träger 16 ein. Der temporäre Träger 16 bleibt bei drei temporären Trägersubstraten so lange ausreichend stabil, solange das äußerste Trägersubstrat 18 nicht angeschnitten wird.

Unmittelbar auf dem temporären Träger 16 ist eine Prägelackschicht 5 nach dem in EP 1879154 A2 beschriebenen Verfahren durch Auftragung von zwei Prägelackschichten, die gemeinsam geprägt und gehärtet wurden, erzeugt worden. Wie bereits mit Bezug zu Fig.1 und 4 erwähnt, ist die in Fig. 5 dargestellte unmittelbare Anordnung des Sicherheitselement-Schichtverbundes 15 auf dem temporären Träger 16, d. h. ohne eine Releaseschicht, besonders bevorzugt und auch für die in Fig.1 und 4 gezeigten Ausführungsformen sehr vorteilhaft. Auf der Prägelackschicht 5 wurde die Metallisierung 2 durch physikalische Dampfabscheidung aufgedampft. In der Metallisierung 2 wurden mittels eines Waschverfahrens (wie beispielsweise offenbart in WO 99/13157 und WO 97/23357) die Aussparungen 2' erzeugt. Dann wurde eine Schicht aus Kaschierkleber 6 aufgetragen und eine PET-Folie als permanentes Trägersubstrat 3 damit verklebt. Auf dem permanenten Trägersubstrat 3 wurden weitere Schichten aufgebaut, deren genaue Art für die vorliegende Erfindung jedoch ohne Belang ist, und die insgesamt mit der Bezugsziffer 11 bezeichnet sind. Wird nach dem Einschneiden der Umrissformen 21 der Sicherheitselemente 10 das überschüssige Sicherheitselement-Schichtverbundmaterial entfernt, ergibt sich wiederum eine Aufsicht, wie sie in Fig. 2 dargestellt ist.

Fig. 3 zeigt eine Banknote 30, die eine durchgehende Öffnung 31 aufweist. Die durchgehende Öffnung 31 ist mit einem Folienpatch 10, der eine größere Fläche hat als die durchgehende Öffnung 31, verschlossen. Der Folienpatch 10 ist ein Sicherheitselement aus einem erfindungsgemäßen Sicherheitselement-Transfermaterial 1, wie es in den Figuren 4a bis 4d dargestellt ist. Außerdem weist die Banknote 30 noch ein weiteres Sicherheitselement, den Sicherheitsfaden 40, auf. Zur Aufbringung des Sicherheitselements 10 auf die Banknote 30 werden Bahnen mit Banknoten 30 (ungeschnitten) und Sicherheitselement-Transfermaterialbahnen mit den Sicherheitselementen 10, wie in Fig. 4d dargestellt, so zusammengeführt, dass jeweils ein Sicherheitselement 10 mit einer durchgehenden Öffnung 31 deckungsgleich ist. Dazu müssen die Sicherheitselemente 10 in dem Sicherheitselement-Transfermaterial 1 in den passenden Größen und Abständen vorgefertigt vorliegen. Unter erhöhter Temperatur und erhöhtem Druck wird jeweils ein Sicherheitselement 10 auf eine Banknote 30 aufgeklebt. Der schraffierte Bereich 4' stellt den Bereich des Sicherheitselements 10 dar, in dem sich Flüssigkristallmaterial befindet. Die Bereiche 2' sind die Aussparungen in der Metallisierung 2, durch die ein Betrachter im Wesentlichen durch das Sicherheitselement 10 hindurchblicken kann.

## Patentansprüche

1. Sicherheitselement-Transfermaterial (1) aufweisend
- einen Sicherheitselement-Schichtverbund (15), der eine Vielzahl von Schichten aufweist, wozu mindestens eine Merkmalsschicht (2; 4), ein permanentes Trägersubstrat (3) und eine Blickschicht (4) gehören, wobei die Blickschicht die Schicht ist, die nach der Übertragung eines Sicherheitselements (10) auf einen Wertgegenstand (30) einem Betrachter zugewandt ist, und wobei die Blickschicht mit einer Merkmalsschicht oder dem permanenten Trägersubstrat identisch sein kann, und
- einen temporären Träger (16), der mit der Blickschicht (4) des Sicherheitselement-Schichtverbunds (15) abtrennbar verbunden ist, wobei
- der temporäre Träger (16) einen Trägerschichtverbund aufweist, der aus einem ersten (17) und einem zweiten (18) temporären Trägersubstrat, die mittels einer Klebstoffschicht (19) unlösbar verklebt sind, besteht, und Umrissformen (21) der Sicherheitselemente (10) in dem Sicherheitselement-Schichtverbund (15) vorgeschnitten sind, wobei die Schnitte (20,20') gegebenenfalls das erste temporäre Trägersubstrat (17) teilweise oder vollständig durchtrennen und gegebenenfalls die Klebstoffschicht (19) teilweise oder vollständig durchtrennen, in das zweite temporäre Trägersubstrat (18) aber nicht eindringen, so dass der temporäre Träger (16) als vollständiger Trägerschichtverbund abgetrennt werden kann.

2. Sicherheitselement-Transfermaterial (1) nach Anspruch 1, **dadurch gekennzeichnet, dass** die Klebstoffschicht (19) aus einem selbstheilenden Klebstoff, bevorzugt aus einem kationisch strahlenhärtenden Klebstoff, besteht.

3. Sicherheitselement-Transfermaterial (1) nach Anspruch 1, **dadurch gekennzeichnet, dass** aus dem Sicherheitselement-Schichtverbund (15) das Schichtverbundmaterial außerhalb der Umrissformen (21) der Sicherheitselemente (10) entfernt ist, so dass das Sicherheitselement-Transfermaterial (1) Lücken (22) in dem Sicherheitselement-Schichtverbund (15) aufweist, während der temporäre Träger (16) keine Lücken aufweist.

4. Sicherheitselement-Transfermaterial (1) nach einem der Ansprüche 1 bis 3, **dadurch gekennzeichnet, dass** die Blickschicht (4) eine Prägelackschicht ist, die unmittelbar auf dem temporären Träger (16) ausgebildet ist.

5. Verfahren zur Herstellung eines Sicherheitselement-Transfermaterials (1), das einen Sicherheitselement-Schichtverbund (15) und einen temporären Träger (16) umfasst, folgende Schritte aufweisend:
- Herstellen des temporären Trägers (16) und
- Aufbauen des Sicherheitselement-Schichtverbunds (15) auf dem temporären Träger (16), wobei der Sicherheitselement-Schichtverbund (15) eine Vielzahl von Schichten aufweist, wozu mindestens eine Merkmalsschicht (2; 4), ein permanentes Trägersubstrat (3) und eine Blickschicht (4) gehören, wobei die Blickschicht die Schicht ist, die nach der Übertragung eines Sicherheitselements (10) auf einen Wertgegenstand (30) einem Betrachter zugewandt ist, und wobei die Blickschicht mit einer Merkmalsschicht oder dem permanenten Trägersubstrat identisch sein kann, wobei
- der temporäre Träger (16) hergestellt wird durch unlösbares Verkleben eines ersten (17) und eines zweiten (18) temporären Trägersubstrats mittels einer Klebstoffschicht (19) zu einem Trägerschichtverbund, und
- der Sicherheitselement-Schichtverbund (15) aufgebaut wird durch abtrennbares Verbinden der Blickschicht (4) mit dem ersten temporären Trägersubstrat (17) und Auftragen der weiteren Schichten des Sicherheitselement-Schichtverbunds (15) auf der mit dem ersten temporären Trägersubstrat (17) abtrennbar verbundenen Blickschicht (4), und
- in den Sicherheitselement-Schichtverbund (15) Umrissformen (21) der Sicherheitselemente (10) eingeschnitten werden, wobei bevorzugt zur Herstellung der Klebstoffschicht (19) des temporären Trägers (16) ein selbstheilender Klebstoff verwendet wird und die Umrissformen (21) eingeschnitten werden, während der Klebstoff noch nicht ausgehärtet ist.

6. Verfahren zur Herstellung eines Sicherheitselement-Transfermaterials (1), das einen Sicherheitselement-Schichtverbund (15) und einen temporären Träger (16) umfasst, folgende Schritte aufweisend:
- Herstellen des Sicherheitselement-Schichtverbunds (15), wobei der Sicherheitselement-Schichtverbund (15) eine Vielzahl von Schichten aufweist, wozu mindestens eine Merkmalsschicht (2; 4), ein permanentes Trägersubstrat (3) und eine Blickschicht (4) gehören, wobei die Blickschicht die Schicht ist, die nach der Übertragung eines Sicherheitselements (10) auf einen Wertgegenstand (30) einem Betrachter zugewandt ist, und wobei die Blickschicht mit einer Merkmalsschicht oder dem permanenten Trägersubstrat identisch sein kann,
- Herstellen des temporären Trägers (16) und
- Verbinden des Sicherheitselement-Schichtverbunds (15) und des temporären Trägers (16), wobei
- der temporäre Träger (16) hergestellt wird durch unlösbares Verkleben eines ersten (17) und eines zweiten (18) temporären Trägersubstrats mittels einer Klebstoffschicht (19) zu einem Trägerschichtverbund, und
- das Verbinden des Sicherheitselement-Schichtverbunds (15) und des temporären Trägers (16) durch Herstellen einer lösbaren Klebeverbindung zwischen der Blickschicht (4) des Sicherheitselement-Schichtverbunds (15) und dem ersten temporären Trägersubstrat (17) des temporären Trägers (16) erfolgt, und
- in den Sicherheitselement-Schichtverbund (15) Umrissformen (21) der Sicherheitselemente (10) eingeschnitten werden, wobei bevorzugt zur Herstellung der Klebstoffschicht (19) des temporären Trägers (16) ein selbstheilender Klebstoff verwendet wird und die Umrissformen (21) eingeschnitten werden, während der Klebstoff noch nicht ausgehärtet ist.

7. Verfahren zur Herstellung eines Sicherheitselement-Transfermaterials (1), das einen Sicherheitselement-Schichtverbund (15) und einen temporären Träger (16) umfasst, folgende Schritte aufweisend:
- Herstellen des Sicherheitselement-Schichtverbunds (15), wobei der Sicherheitselement-Schichtverbund eine Vielzahl von Schichten aufweist, wozu mindestens eine Merkmalsschicht (2; 4), ein permanentes Trägersubstrat (3) und eine Blickschicht (4) gehören, wobei die Blickschicht die Schicht ist, die nach der Übertragung eines Sicherheitselements (10) auf einen Wertgegenstand (30) einem Betrachter zugewandt ist, und wobei die Blickschicht mit einer Merkmalsschicht oder dem permanenten Trägersubstrat identisch sein kann, und
- Aufbauen des temporären Trägers (16) auf dem Sicherheitselement-Schichtverbund (15), wobei der temporäre Träger (16) aufgebaut wird durch
- lösbares Verkleben eines ersten temporären Trägersubstrats (17) mit der Blickschicht (4) des Sicherheitselement-Schichtverbunds (15), und
- unlösbares Verkleben eines zweiten temporären Trägersubstrats mit dem ersten temporären Trägersubstrat (17) mittels einer Klebstoffschicht (19), und
- in den Sicherheitselement-Schichtverbund (15) Umrissformen (21) der Sicherheitselemente (10) eingeschnitten werden, wobei bevorzugt zur Herstellung der Klebstoffschicht (19) des temporären Trägers (16) ein selbstheilender Klebstoff verwendet wird und die Umrissformen (21) eingeschnitten werden, während der Klebstoff noch nicht ausgehärtet ist.

8. Verfahren nach Anspruch 5, **dadurch gekennzeichnet, dass** die Blickschicht (4) von einer Prägelackschicht gebildet wird, die unmittelbar auf dem temporären Träger (16) aufgebaut wird.

9. Verfahren nach einem der Ansprüche 5 bis 8, **dadurch gekennzeichnet, dass** das Schichtverbundmaterial des Sicherheitselement-Schichtverbunds (15) außerhalb der Umrissformen (21) der Sicherheitselemente (10) aus dem Sicherheitselement-Transfermaterial (1) entfernt wird.

10. Verfahren zum Übertragen eines Sicherheitselements (10) aus einem Sicherheitselement-Transfermaterial (1) auf einen Wertgegenstand (30) wie ein Sicherheitspapier, ein Wertdokument oder einen Markenartikel, folgende Schritte aufweisend:
- Zusammenführen eines Sicherheitselement-Transfermaterials (1) nach einem der Ansprüche 1 bis 4 und des Wertgegenstands (30),
- Zusammenpressen des Sicherheitselement-Transfermaterials (1) im Bereich des zu übertragenden Sicherheitselements (10) und des Wertgegenstands (30), gegebenenfalls unter erhöhter Temperatur, und
- Abtrennen des temporären Trägers (16) als vollständiger Trägerschichtverbund von dem übertragenen Sicherheitselement (10).

11. Wertgegenstand (30), wie Sicherheitspapier oder Wertdokument, der unter Verwendung eines Sicherheitselement-Transfermaterials (1) nach einem der Ansprüche 1 bis 4 mit einem Sicherheitselement (10) ausgestattet wurde.

12. Wertgegenstand (30) nach Anspruch 11, **dadurch gekennzeichnet, dass** der Wertgegenstand eine durchgehende Öffnung (31) aufweist und das Sicherheitselement (10) so angebracht ist, dass es die durchgehende Öffnung (31) im Wesentlichen verschließt.

13. Wertgegenstand (30) nach Anspruch 12, **dadurch gekennzeichnet, dass** der Wertgegenstand eine Banknote mit durchgehender Öffnung (31) ist, wobei das permanente Trägersubstrat (3) bevorzugt transparent oder transluzent ist und die Merkmalsschicht (2) eine Negativschrift (2') aufweist.

## Claims

1. A security-element transfer material (1) having
- a security-element layer composite (15) which has a multiplicity of layers including at least one feature layer (2; 4), a permanent carrier substrate (3) and a viewing layer (4), wherein the viewing layer is the layer facing a viewer after the transfer of a security element (10) to an object of value (30), and wherein the viewing layer can be identical with a feature layer or the permanent carrier substrate, and
- a temporary carrier (16) which is detachably connected to the viewing layer (4) of the security-element layer composite (15), wherein
- the temporary carrier (16) has a carrier layer composite which consists of a first (17) and a second (18) temporary carrier substrate which are indissolubly bonded by means of a bonding-agent layer (19), and outline shapes (21) of the security elements (10) are precut in the security-element layer composite (15), wherein the cuts (20, 20') partly or completely sever the first temporary carrier substrate (17), where applicable, and partly or completely sever the bonding-agent layer (19), where applicable, but do not penetrate into the second temporary carrier substrate (18), so that the temporary carrier (16) can be detached as a complete carrier layer composite.

2. The security-element transfer material (1) according to claim 1, **characterized in that** the bonding-agent layer (19) consists of a self-healing bonding agent, preferably of a cationically radiation-curing bonding agent.

3. The security-element transfer material (1) according to claim 1, **characterized in that** the layer-composite material outside the outline shapes (21) of the security elements (10) has been removed from the security-element layer composite (15), so that the security-element transfer material (1) has gaps (22) in the security-element layer composite (15) while the temporary carrier (16) has no gaps.

4. The security-element transfer material (1) according to any of claims 1 to 3, **characterized in that** the viewing layer (4) is an embossing lacquer layer which is formed directly on the temporary carrier (16).

5. A method for producing a security-element transfer material (1) which comprises a security-element layer composite (15) and a temporary carrier (16), having the following steps:
- producing the temporary carrier (16), and
- building up the security-element layer composite (15) on the temporary carrier (16), wherein the security-element layer composite (15) has a multiplicity of layers including at least one feature layer (2; 4), a permanent carrier substrate (3) and a viewing layer (4), wherein the viewing layer is the layer facing a viewer after the transfer of a security element (10) to an object of value (30), and wherein the viewing layer can be identical with a feature layer or the permanent carrier substrate, wherein
- the temporary carrier (16) is produced by indissolubly bonding a first (17) and a second (18) temporary carrier substrate by means of a bonding-agent layer (19) to form a carrier layer composite, and
- the security-element layer composite (15) is built up by detachably connecting the viewing layer (4) to the first temporary carrier substrate (17) and applying the further layers of the security-element layer composite (15) on the viewing layer (4) detachably connected to the first temporary carrier substrate (17), and
- outline shapes (21) of the security elements (10) are cut into the security-element layer composite (15), wherein a self-healing bonding agent is preferably employed for producing the bonding-agent layer (19) of the temporary carrier (16), and the outline shapes (21) are cut in while the bonding agent has not yet cured.

6. A method for producing a security-element transfer material (1) which comprises a security-element layer composite (15) and a temporary carrier (16), having the following steps:
- producing the security-element layer composite (15), wherein the security-element layer composite (15) has a multiplicity of layers including at least one feature layer (2; 4), a permanent carrier substrate (3) and a viewing layer (4), wherein the viewing layer is the layer facing a viewer after the transfer of a security element (10) to an object of value (30), and wherein the viewing layer can be identical with a feature layer or the permanent carrier substrate,
- producing the temporary carrier (16), and
- connecting the security-element layer composite (15) and the temporary carrier (16), wherein
- the temporary carrier (16) is produced by indissolubly bonding a first (17) and a second (18) temporary carrier substrate by means of a bonding-agent layer (19) to form a carrier layer composite, and
- the connecting of the security-element layer composite (15) and the temporary carrier (16) is effected by producing a dissoluble bonded connection between the viewing layer (4) of the security-element layer composite (15) and the first temporary carrier substrate (17) of the temporary carrier (16), and
- outline shapes (21) of the security elements (10) are cut into the security-element layer composite (15), wherein a self-healing bonding agent is preferably employed for producing the bonding-agent layer (19) of the temporary carrier (16), and the outline shapes (21) are cut in while the bonding agent has not yet cured.

7. A method for producing a security-element transfer material (1) which comprises a security-element layer composite (15) and a temporary carrier (16), having the following steps:
- producing the security-element layer composite (15), wherein the security-element layer composite has a multiplicity of layers including at least one feature layer (2; 4), a permanent carrier substrate (3) and a viewing layer (4), wherein the viewing layer is the layer facing a viewer after the transfer of a security element (10) to an object of value (30), and wherein the viewing layer can be identical with a feature layer or the permanent carrier substrate, and
- building up the temporary carrier (16) on the security-element layer composite (15), wherein the temporary carrier (16) is built up by
- dissolubly bonding a first temporary carrier substrate (17) with the viewing layer (4) of the security-element layer composite (15), and
- indissolubly bonding a second temporary carrier substrate with the first temporary carrier substrate (17) by means of a bonding-agent layer (19), and
- outline shapes (21) of the security elements (10) are cut into the security-element layer composite (15), wherein a self-healing bonding agent is preferably employed for producing the bonding-agent layer (19) of the temporary carrier (16), and the outline shapes (21) are cut in while the bonding agent has not yet cured.

8. The method according to claim 5, **characterized in that** the viewing layer (4) is formed by an embossing lacquer layer which is built up directly on the temporary carrier (16).

9. The method according to any of claims 5 to 8, **characterized in that** the layer-composite material of the security-element layer composite (15) outside the outline shapes (21) of the security elements (10) has been removed from the security-element transfer material (1).

10. A method for transferring a security element (10) from a security-element transfer material (1) to an object of value (30) such as a security paper, a value document or a branded article, having the following steps:
- bringing together a security-element transfer material (1) according to any of claims 1 to 4 and the object of value (30),
- pressing together the security-element transfer material (1) in the region of the security element (10) to be transferred and the object of value (30), under elevated temperature, where applicable, and
- detaching the temporary carrier (16) as a complete carrier layer composite from the transferred security element (10).

11. An object of value (30), such as a security paper or value document, which has been equipped with a security element (10) while employing a security-element transfer material (1) according to any of claims 1 to 4.

12. The object of value (30) according to claim 11, **characterized in that** the object of value has a through opening (31), and the security element (10) is so attached that it substantially closes the through opening (31).

13. The object of value (30) according to claim 12, **characterized in that** the object of value is a bank note having a through opening (31), wherein the permanent carrier substrate (3) is preferably transparent or translucent, and the feature layer (2) has a negative script (2').

## Revendications

1. Matériau de transfert d'élément de sécurité (1) comportant
- un composite de couches d'élément de sécurité (15) qui comporte une pluralité de couches ayant au moins une couche à caractéristiques (2; 4), un substrat porteur permanent (3) et une couche visuelle (4), la couche visuelle étant la couche qui, après le transfert d'un élément de sécurité (10) sur un objet de valeur (30), est tournée vers un observateur, et la couche visuelle pouvant être identique à une couche à caractéristiques ou au substrat porteur permanent, et
- un support temporaire (16) qui est joint de manière séparable à la couche visuelle (4) du composite de couches d'élément de sécurité (15), cependant que
- le support temporaire (16) comporte un composite de couches de support consistant en un premier (17) et en un deuxième (18) substrat porteur temporaire qui sont collés de manière indétachable au moyen d'une couche de colle (19), et des formes de contour (21) des éléments de sécurité (10) sont prédécoupées dans le composite de couches d'élément de sécurité (15), les découpes (20, 20') sectionnant le cas échéant partiellement ou entièrement le premier substrat porteur (17) temporaire et sectionnant le cas échéant partiellement ou entièrement la couche de colle (19), mais ne pénétrant pas dans le deuxième substrat porteur (18) temporaire, de telle sorte que le support temporaire (16) peut être séparé en tant que composite de couches de support complet.

2. Matériau de transfert d'élément de sécurité (1) selon la revendication 1, **caractérisé en ce que** la couche de colle (19) consiste en une colle auto-réparatrice, de préférence en une colle durcissant par rayonnement cationique.

3. Matériau de transfert d'élément de sécurité (1) selon la revendication 1, **caractérisé en ce que**, depuis le composite de couches d'élément de sécurité (15), le matériau de composite de couches se trouvant en dehors des formes de contour (21) des éléments de sécurité (10) est enlevé, de telle sorte que le matériau de transfert d'élément de sécurité (1) comporte des interstices (22) dans le composite de couches d'élément de sécurité (15), tandis que le support temporaire (16) ne comporte pas d'interstices.

4. Matériau de transfert d'élément de sécurité (1) selon une des revendications de 1 à 3, **caractérisé en ce que** la couche visuelle (4) est une couche de vernis de gaufrage qui est réalisée directement sur le support temporaire (16).

5. Procédé de fabrication d'un matériau de transfert d'élément de sécurité (1) qui comprend un composite de couches d'élément de sécurité (15) et un support temporaire (16), comportant les étapes suivantes :
- fabrication du support temporaire (16) et
- mise en place du composite de couches d'élément de sécurité (15) sur le support temporaire (16), le composite de couches d'élément de sécurité (15) comportant une pluralité de couches ayant au moins une couche à caractéristiques (2; 4), un substrat porteur permanent (3) et une couche visuelle (4), la couche visuelle étant la couche qui, après le transfert d'un élément de sécurité (10) sur un objet de valeur (30), est tournée vers un observateur, et la couche visuelle pouvant être identique à une couche à caractéristiques ou au substrat porteur permanent, cependant que
- le support temporaire (16) est fabriqué par collage indétachable d'un premier (17) et d'un deuxième (18) substrat porteur temporaire au moyen d'une couche de colle (19) de manière à obtenir un composite de couches de support, et
- le composite de couches d'élément de sécurité (15) est mis en place par jonction séparable de la couche visuelle (4) et du premier substrat porteur (17) temporaire et application des autres couches du composite de couches d'élément de sécurité (15) sur la couche visuelle (4) jointe de manière séparable au premier substrat porteur (17) temporaire, et
- dans le composite de couches d'élément de sécurité (15), des formes de contour (21) des éléments de sécurité (10) sont découpées, cependant que, de préférence, pour la fabrication de la couche de colle (19) du support temporaire (16), c'est une colle auto-réparatrice qui est utilisée, et que les formes de contour (21) sont découpées tant que la colle n'est pas encore durcie.

6. Procédé de fabrication d'un matériau de transfert d'élément de sécurité (1) qui comprend un composite de couches d'élément de sécurité (15) et un support temporaire (16), comportant les étapes suivantes :
- fabrication du composite de couches d'élément de sécurité (15), le composite de couches d'élément de sécurité (15) comportant une pluralité de couches ayant au moins une couche à caractéristiques (2; 4), un substrat porteur permanent (3) et une couche visuelle (4), la couche visuelle étant la couche qui, après le transfert d'un élément de sécurité (10) sur un objet de valeur (30), est tournée vers un observateur, et la couche visuelle pouvant être identique à une couche à caractéristiques ou au substrat porteur permanent,
- fabrication du support temporaire (16), et
- jonction du composite de couches d'élément de sécurité (15) et du support temporaire (16), cependant que
- le support temporaire (16) est fabriqué par collage indétachable d'un premier (17) et d'un deuxième (18) substrat porteur temporaire au moyen d'une couche de colle (19) de manière à obtenir un composite de couches de support, et
- la jonction du composite de couches d'élément de sécurité (15) et du support temporaire (16) a lieu par fabrication d'une jonction collée détachable entre la couche visuelle (4) du composite de couches d'élément de sécurité (15) et le premier substrat porteur (17) temporaire du support temporaire (16), et
- dans le composite de couches d'élément de sécurité (15), des formes de contour (21) des éléments de sécurité (10) sont découpées, cependant que, de préférence, pour la fabrication de la couche de colle (19) du support temporaire (16), c'est une colle auto-réparatrice qui est utilisée, et que les formes de contour (21) sont découpées tant que la colle n'est pas encore durcie.

7. Procédé de fabrication d'un matériau de transfert d'élément de sécurité (1) qui comprend un composite de couches d'élément de sécurité (15) et un support temporaire (16), comportant les étapes suivantes :
- fabrication du composite de couches d'élément de sécurité (15), le composite de couches d'élément de sécurité comportant une pluralité de couches ayant au moins une couche à caractéristiques (2; 4), un substrat porteur permanent (3) et une couche visuelle (4), la couche visuelle étant la couche qui, après le transfert d'un élément de sécurité (10) sur un objet de valeur (30), est tournée vers un observateur, et la couche visuelle pouvant être identique à une couche à caractéristiques ou au substrat porteur permanent, et
- mise en place du support temporaire (16) sur le composite de couches d'élément de sécurité (15), le support temporaire (16) étant mis en place par
- collage détachable d'un premier substrat porteur (17) temporaire avec la couche visuelle (4) du composite de couches d'élément de sécurité (15), et
- collage indétachable d'un deuxième substrat porteur (18) temporaire avec le premier substrat porteur (17) temporaire au moyen d'une couche de colle (19), et
- dans le composite de couches d'élément de sécurité (15), des formes de contour (21) des éléments de sécurité (10) sont découpées, cependant que, de préférence, pour la fabrication de la couche de colle (19) du support temporaire (16), c'est une colle auto-réparatrice qui est utilisée, et que les formes de contour (21) sont découpées tant que la colle n'est pas encore durcie.

8. Procédé selon la revendication 5, **caractérisé en ce que** la couche visuelle (4) est constituée par une couche de vernis de gaufrage qui est directement mise en place sur le support temporaire (16).

9. Procédé selon une des revendications de 5 à 8, **caractérisé en ce que** le matériau de composite de couches du composite de couches d'élément de sécurité (15) se trouvant en dehors des formes de contour (21) des éléments de sécurité (10) est enlevé du matériau de transfert d'élément de sécurité (1).

10. Procédé de transfert d'un élément de sécurité (10) d'un matériau de transfert d'élément de sécurité (1) sur un objet de valeur (30) tel qu'un papier de sécurité, un document de valeur ou un article de marque, comportant les étapes suivantes :
- accolement d'un matériau de transfert d'élément de sécurité (1) selon une des revendications de 1 à 4 et de l'objet de valeur (30),
- compression du matériau de transfert d'élément de sécurité (1) dans la zone de l'élément de sécurité (10) à transférer et de l'objet de valeur (30), le cas échéant à température élevée, et
- séparation du support temporaire (16), en tant que composite de couches de support complet, de l'élément de sécurité (10) transféré.

11. Objet de valeur (30) tel que papier de sécurité ou document de valeur, qui, par utilisation d'un matériau de transfert d'élément de sécurité (1) selon une des revendications de 1 à 4, est équipé d'un élément de sécurité (10).

12. Objet de valeur (30) selon la revendication 11, **caractérisé en ce que** l'objet de valeur comporte une ouverture (31) continue et **en ce que** l'élément de sécurité (10) est placé des telle façon qu'il ferme essentiellement l'ouverture (31) continue.

13. Objet de valeur (30) selon la revendication 12, **caractérisé en ce que** l'objet de valeur est un billet de banque à ouverture (31) continue, le substrat porteur permanent (3) étant de préférence transparent ou translucide et la couche à caractéristiques (2) comportant une écriture en négatif (2').
